# EUROPÄISCHE PATENTSCHRIFT

(11) **EP 2 536 519 B1**
(45) Veröffentlichungstag und Bekanntmachung des Hinweises auf die Patenterteilung: **02.07.2014**
(21) Anmeldenummer: 11703128.6
(22) Anmeldetag: 28.01.2011
(51) Int. Cl.: B22D 17/14, B22D 17/32

(54) **Verfahren zu Einstellung des Formhohlraumdrucks in einer Druckgießmaschine**
Process for adjusting the pressure in the cavity in a diecasting machine.
Procédé d´ajustage de la pression dans l´empreinte dans une machine à couler sous pression

(43) Veröffentlichungstag der Anmeldung: 26.12.2012
(73) Patentinhaber: IDRA S.R.L., 25039 Travagliato BS (IT)
(72) Erfinder: BONI, Roberto, I-25039 Travagliato (BS) (IT); DIONI, Fiorenzo, I-25039 Travagliato (BS) (IT); HÖFER, Werner, 73278 Schlierbach (DE); GARY, Rainer, 72660 Beuren (DE)
(74) Vertreter: Müller, Gottfried
(86) Internationale Anmeldenummer: PCT/EP2011/000376
(87) Internationale Veröffentlichungsnummer: WO 2012/100789

(56) Entgegenhaltungen:
- EP-A2- 0 790 090
- JP-A- 2004 154 825
- US-A- 4 476 911

## Beschreibung

Die Erfindung bezieht sich auf ein Verfahren zur Einstellung des Formhohlraumdrucks in einer Vakuum-Druckgießmaschine nach dem Oberbegriff des Anspruches 1.

Aus der EP 0 790 090 B1 ist eine Vakuum-Druckgießmaschine bekannt, die eine aus zwei Formhälften gebildete Gießform aufweist, welche zur Aufnahme einer Metallschmelze dient. Eine Formhälfte ist stationär, die zweite Formhälfte beweglich ausgebildet und in Richtung auf die stationäre Formhälfte bewegbar, wobei für eine druckdichte Abdichtung zwischen den Formhälften eine umlaufende Dichtschnur an der Stirnseite einer Formhälfte vorgesehen ist. Die Gießform zwischen den Formhälften ist mit einer Gießkammer verbunden, in der ein Gießkolben verstellbar gelagert ist. In die Gießkammer mündet ein Ansaugrohr von einem Warmhalteofen, in dem sich eine Metallschmelze befindet. Der Formhohlraum zwischen den Formhälften, welcher die Gießform bildet, ist an eine Evakuierungseinrichtung zur Erzeugung eines Vakuums angeschlossen, welches ein Ansaugen der Metallschmelze aus dem Warmhalteofen über das Ansaugrohr in die Gießkammer bewirkt. Während des Schließvorgangs der beweglichen Formhälfte muss vermieden werden, dass Gas aus dem Formhohlraum über die Gießkammer und das Ansaugrohr in die Metallschmelze gelangt, da dies zu einem unerwünschten Gaseinschluss in der Schmelze und einer Minderung der Qualität des zu gießenden Werkstückes führen würde. Gemäß der EP 0 790 090 B1 ist vorgesehen, dass zur Vermeidung einer Gaseinleitung in den Warmhalteofen während des Schließvorgangs der Gießkolben als Absperrmittel benutzt und in eine Position verfahren wird, in welcher die Strömungsverbindung über das Ansaugrohr in den Warmhalteofen unterbrochen ist. Der Gießkolben befindet sich zu diesem Zweck zwischen dem Formhohlraum und der Mündung des Ansaugrohres. Das erhöhte Volumen im Formhohlraum kann zugleich durch Freischalten eines Ventils in die Atmosphäre abgeleitet oder über die Evakuierungseinrichtung abgesaugt werden.

Aus der US 4 476 911 ist eine Vakuum-Druckgießmaschine bekannt, welche Formhälften aufweist, die einen Formhohlraum einschließen. Am Formhohlraum ist ein Ventil angeordnet, das vor dem Schließen der beiden Formhälften, welche den Formhohlraum einschließen, geöffnet werden kann, um zu verhindern, dass im Moment des Schließens ein Überdruck im Formhohlraum entsteht. Durch das Öffnen des Ventils ist der Formhohlraumdruck auf den Atmosphärendruck begrenzt.

Der Erfindung liegt die Aufgabe zugrunde, mit einfachen Maßnahmen einen Gaseinschluss in der Schmelze einer Vakuum-Druckgießmaschine zu vermeiden.

Diese Aufgabe wird erfindungsgemäß mit den Merkmalen des unabhängigen Anspruchs gelöst. Die Unteransprüche geben zweckmäßige Weiterbildungen an.

Die Vakuum-Druckgießmaschine weist eine Gießform mit einer stationären Formhälfte und einer beweglichen Formhälfte auf, zwischen denen ein Form- bzw. Gießhohlraum gebildet ist, der zur Aufnahme einer Metallschmelze dient. Der Formhohlraum kommuniziert mit einer Gießkammer, in der ein Gießkolben verstellbar angeordnet ist. In die Gießkammer ist Metallschmelze einleitbar, welche durch eine Bewegung des Gießkolbens in den Formhohlraum verschoben wird. Des Weiteren ist eine Evakuierungseinrichtung zur Erzeugung eines Unterdrucks im Formhohlraum vorgesehen. Über den Unterdruck wird Metallschmelze aus einem Warmhalteofen in die Gießkammer angesaugt.

Zu Beginn des Gießprozesses wird die bewegliche Formhälfte mithilfe einer Stelleinrichtung, insbesondere mittels eines hydraulischen Stellzylinders auf die stationäre Formhälfte zubewegt. Mit dem Kontakt zwischen den benachbarten Stirnseiten der Formhälften bzw. zwischen der Stirnseite einer Formhälfte und einer Dichtschnur an der Stirnseite der anderen Formhälfte wird ein Luftvolumen im Formhohlraum eingeschlossen, wodurch ein Überdruck entstehen kann, der sich vom Formhohlraum über die Gießkammer in die Metallschmelze im Warmhalteofen fortpflanzen kann, was zu einem Gaseinschluss in der Metallschmelze führen kann. Um dies zu vermeiden, ist erfindungsgemäß eine Druckermittlungseinrichtung vorgesehen, über die der Formhohlraumdruck ermittelt werden kann. Des Weiteren ist mindestens eine Stelleinrichtung vorgesehen, über die der Formhohlraumdruck regulierbar ist. Die Stelleinrichtung wird als Funktion des Differenzdrucks von Formhohlraumdruck und einem Schmelzengegendruck eingestellt. Der Schmelzengegendruck ist derjenige Druck, welcher überwunden werden muss, damit Gas vom Formhohlraum über die Gießkammer in die Metallschmelze eingeleitet wird. Der Schmelzengegendruck bemisst sich aus dem hydrostatischen Druck zwischen der Mündung eines Ansaugrohrs, welches in die Metallschmelze eintaucht, und dem Niveau der Metallschmelze im Warmhalteofen unter Berücksichtigung der Dichte der Metallschmelze. Zum Schmelzengegendruck kommt außerdem noch der auf der Metallschmelze lastende Druck hinzu, üblicherweise der Atmosphärendruck.

Der Differenzdruck zwischen Formhohlraumdruck und Schmelzengegendruck ist bei offener Strömungsverbindung zwischen dem Formhohlraum und der Metallschmelze dafür maßgebend, ob sich der Druck aus dem Formhohlraum bis in die Metallschmelze ausbreitet und dort einen Lufteinschluss verursacht. Liegt der Formhohlraumdruck unterhalb des Schmelzengegendrucks, so kann trotz offener Strömungsverbindung zwischen Formhohlraum und dem Warmhalteofen keine Luft in die Metallschmelze gelangen. Die Gefahr des Einleitens von Luft in die Metallschmelze besteht erst bei einem höheren Formhohlraumdruck gegenüber dem Schmelzengegendruck der Metallschmelze. Über die Einstellung der Stelleinrichtung wird der Formhohlraumdruck so reguliert, dass ein Übersteigen des Schmelzengegendrucks verhindert wird.

Diese Ausführung hat den Vorteil, dass die Strömungsverbindung zwischen dem Formhohlraum und dem Warmhalteofen mit der Metallschmelze nicht unterbrochen werden muss. Daher ist es nicht erforderlich, den Gießkolben, welcher in der Gießkammer verstellbar angeordnet ist, in eine den Strömungsweg unterbrechende Position zu verstellen. Vielmehr bleibt der Gießkolben vorteilhafterweise in einer zurückgezogenen Position stehen, in welcher die Strömungsverbindung zwischen Formhohlraum und Warmhalteofen offen ist. Dies hat zugleich den Vorteil, dass sich der Gießkolben für den nachfolgenden Evakuierungsprozess zum Ansaugen der Metallschmelze in die Gießkammer in der für das Einleiten der Metallschmelze gewünschten Position befindet. Der Gießkolben kann die zurückgezogene Position während des Zustellvorganges der beweglichen Formhälfte und während des nachfolgenden Evakuierungsprozesses beibehalten. Erst nachdem Metallschmelze in die Gießkammer gefördert wurde, muss der Gießkolben das Schmelzvolumen in der Gießkammer durch eine Vorwärtsbewegung in den Formhohlraum fördern.

Die Stellbewegung der Stelleinrichtung ist die Stellgröße, über die auf den Formhohlraumdruck Einfluss genommen wird. Die Bewegung der Stelleinrichtung wird, wie vorbeschrieben, als Funktion des Differenzdrucks von Formhohlraumdruck und Schmelzengegendruck bestimmt. In einer Regel- bzw. Steuereinrichtung werden Stellsignale erzeugt, die der Stelleinrichtung zugeführt werden, damit diese die gewünschte Position zum Erreichen des Soll-Formhohlraumdrucks einnimmt.

Grundsätzlich kommen verschiedene Stelleinrichtungen in Betracht, um den Formhohlraumdruck zu beeinflussen. Gemäß einer vorteilhaften Ausführung ist vorgesehen, dass die Stelleinrichtung von der beweglichen Formhälfte der Gießform gebildet ist, wobei zur Einstellung des Formhohlraumdrucks die Zustellgeschwindigkeit der beweglichen Formhälfte beeinflusst wird. Üblicherweise wird die bewegliche Formhälfte beim Zustellvorgang mit einem vorgegebenen Geschwindigkeitsprofil bewegt, von dem abgewichen werden kann, um Einfluss auf den Formhohlraumdruck zu nehmen. Insbesondere mit dem Kontakt der Stirnseite einer Formhälfte mit einer umlaufenden, den Formhohlraum umgreifenden Dichtschnur an der gegenüberliegenden Stirnseite der zweiten Formhälfte wird ein Luftvolumen zwischen den Formhälften eingeschlossen, wobei mit weiterer Annäherung der beweglichen Formhälfte an die stationäre Formhälfte die Gefahr eines Überdrucks im Formhohlraum besteht. Durch Reduzierung der Annäherungsgeschwindigkeit der beweglichen Formhälfte können dynamisch bedingte Druckspitzen im Formhohlraum vermieden werden. Damit ist es möglich, über die Beeinflussung der Annäherungsgeschwindigkeit der beweglichen Formhälfte den Formhohlraumdruck unter dem Schmelzengegendruck zu halten.

Die bewegliche Formhälfte wird über einen Aktuator verstellt, dessen Bewegung über Stellsignale der Regel- bzw. Steuereinrichtung eingestellt wird. Bei dem Aktuator handelt es sich beispielsweise um einen Hydraulikzylinder.

Gemäß weiterer vorteilhafter Ausführung ist ein am Formhohlraum angeordnetes Druckventil vorgesehen, über das der Formhohlraum an die Evakuierungseinrichtung angeschlossen ist. Das Druckventil ist zumindest zwischen einer geöffneten Position, in welcher der Formhohlraum mit der Evakuierungseinrichtung verbunden ist und einer geschlossenen Position zu verstellen. Gemäß bevorzugter Ausführung ist das Druckventil als Dreiwegeventil ausgebildet, das zusätzlich zu der geschlossenen Position und der mit der Evakuierungseinrichtung verbundenen Position in eine dritte Stellung versetzt werden kann, in der der Formhohlraum mit der Atmosphäre verbunden ist. Damit steht eine zusätzliche Einstellmöglichkeit zur Verfügung, über die Einfluss auf den Formhohlraumdruck genommen werden kann. So ist es beispielsweise möglich, das Dreiwegeventil in der Evakuierungsstellung zu halten bzw. zu versetzen, wenn über die Stelleinrichtung ein Eingriff zur Regulierung des Formhohlraumdrucks durchgeführt wird. Möglich ist es aber auch, das Dreiwegeventil in der mit der Atmosphäre verbindenden Öffnungsstellung zu halten bzw. in diese Stellung zu versetzen, wenn der den Formhohlraum druckregulierende Eingriff durchgeführt wird.

Der Formhohlraumdruck wird mithilfe einer Druckermittlungseinrichtung festgestellt. Bei der Druckermittlungseinrichtung handelt es sich vorzugsweise um einen Drucksensor, der im oder am Formhohlraum angeordnet ist und über den der Formhohlraumdruck direkt oder indirekt gemessen werden kann. Grundsätzlich möglich ist es aber auch, als Druckermittlungseinrichtung einen Messwertschätzer zu verwenden, über den der Druck beispielsweise unter Zugrundelegung eines mathematischen Modells geschätzt wird.

Bei einem Verfahren zur Einstellung des Formhohlraumdrucks im Formhohlraum einer Vakuum-Druckgießmaschine wird ein gewünschter Druck im Formhohlraum als Funktion des Differenzdrucks des aktuellen Formhohlraumdrucks und dem Schmelzengegendruck eingestellt. Die Einstellung des Formhohlraumdrucks erfolgt insbesondere in einem geschlossenen Regelkreis, in dem Druckwerte für den Formhohlraumdruck ermittelt und mit dem Förderdruck verglichen werden, woraufhin ein Stelleingriff an einer Stelleinrichtung durchgeführt wird, um den aktuellen Formhohlraumdruck auf einen Ist-Druck zu bringen. Nach der Änderung über die Stelleinrichtung wird der Druck im Formhohlraum erneut ermittelt und gegebenenfalls erneut ein Stelleingriff durchgeführt. Beispielsweise kann der Differenzdruck von Formhohlraumdruck und Schmelzengegendruck auf null bzw. ein Residuum eingestellt werden. Gegebenenfalls kann aus Sicherheitsgründen ein negatives Residuum vorgegeben werden, um sicherzustellen, dass der Formhohlraumdruck kleiner als der Förderdruck ist.

Sämtliche Signale, also sowohl Messsignale als auch Stellsignale, werden in einer Regel- bzw. Steuereinrichtung verarbeitet, die der Druckgießmaschine zugeordnet ist.

Grundsätzlich kommt anstelle einer Regelung mit geschlossenem Regelkreis auch eine Steuerung mit offenem Regelkreis in Betracht, bei der der Formhohlraumdruck nicht fortlaufend bestimmt wird, sondern nur einmalig oder für einen begrenzten Zeitraum und auf der Grundlage des ermittelten Drucks eine Einstellung über die Stelleinrichtung zur Änderung des Formhohlraumdrucks erfolgt.

Die Regelung bzw. Steuerung des Formhohlraumdrucks beginnt vorteilhafterweise mit dem Anliegen einer Formhälfte an der Dichtschnur an der gegenüberliegenden Formhälfte. Dies kann entweder über die Erhöhung des Formhohlraumdrucks festgestellt werden oder, gemäß einer weiteren Ausführung, wegabhängig, indem nach einer definierten Wegspanne, welche von der beweglichen Formhälfte zurückgelegt worden ist, mit der Einstellung des Formhohlraumdrucks begonnen wird.

Die Regulierung des Formhohlraumdrucks erfolgt vorteilhafterweise, wie oben dargestellt, über eine Einstellung der Zustell- bzw. Annäherungsgeschwindigkeit der beweglichen Formhälfte. Zusätzlich oder alternativ ist es auch möglich, beispielweise ein Proportionalventil als Druckventil einzusetzen und die Position des Ventilkörpers des Proportionalventils zur Druckregulierung einzustellen. Über das Proportionalventil kann der Formhohlraum entweder mit der Atmosphäre oder mit der Evakuierungseinrichtung verbunden sein.

Weitere Vorteile und zweckmäßige Ausführungen sind den weiteren Ansprüchen, der Figurenbeschreibung und den Zeichnungen zu entnehmen. Es zeigen:
- Fig. 1: eine schematische Darstellung einer Vakuum-Druckgießmaschine, mit einem Dreiwegeventil an einem Formhohlraum zwischen zwei Formhälften der Druckgießmaschine,
- Fig. 2: in vergrößerter Einzeldarstellung das Dreiwegeventil in einer Position, in welcher eine Evakuierungseinrichtung vom Formhohlraum abgesperrt und der Formhohlraum mit der Atmosphäre verbunden ist,
- Fig. 3: das Dreiwegeventil in einer mit der Evakuierungseinrichtung verbundenen Position.

In den Figuren sind gleiche Bauteile mit gleichen Bezugszeichen versehen.

In Fig. 1 ist eine Vakuum-Druckgießmaschine 1 dargestellt, die zwei Formhälften 2, 3 umfasst, wobei die Formhälfte 2 stationär und die Formhälfte 3 beweglich gehalten ist. Die Formhälfte 3 ist zwischen der mit durchgezogenem Strich zurückgezogenen Position 3 und der in Richtung auf die stationäre Formhälfte 2 zubewegten, mit strichlierter Linie dargestellten Position 3' zu verstellen. Die Stellbewegung erfolgt mithilfe eines als Hydraulikzylinder 4 ausgebildeten Aktuators, der über ein Hydraulikventil 5 mit Hydraulikfluid versorgt wird, wobei das Hydraulikventil 5 über Stellsignale einer Regel- bzw. Steuereinrichtung 6 eingestellt wird.

Zwischen den Formhälften 2, 3 ist ein Gieß- bzw. Formhohlraum 7 zur Aufnahme einer Metallschmelze eingeschlossen. Der Formhohlraum 7 ist mit einer Gießkammer 8 strömungsverbunden, in welcher ein Gießkolben 9 verstellbar gelagert ist. Die Gießkammer 8 ist über ein Saugrohr 10 mit einer Metallschmelze 11 in einem Warmhalteofen 12 verbunden. Das Ansaugrohr 10 taucht so weit in die Metallschmelze 11 ein, dass die Mündungsöffnung 13 um den Betrag h unterhalb des Schmelzenspiegels bzw. -niveaus 14 der Metallschmelze 11 liegt. Der Schmelzendruck, welcher erforderlich ist, dass über das Ansaugrohr 10 Gas in die Metallschmelze 11 eingeleitet wird, bemisst sich aus dem hydrostatischen Druck und dem auf dem Schmelzenspiegel 14 lastenden Umgebungsdruck, wobei der hydrostatische Druck sich durch Multiplikation der Höhendifferenz h zwischen dem Schmelzniveau 14 und der Mündungsöffnung 13 mit der Dichte der Metallschmelze berechnet.

Dem Formhohlraum 7 ist ein Dreiwegeventil 15 zugeordnet, das, wie der vergrößerten Darstellung in Fig. 1 zu entnehmen, in einer ersten Stellung mit einer Evakuierungseinrichtung 16 verbunden ist, welche einen Vakuumtank 17 und eine Vakuumpumpe 18 umfasst. Des Weiteren ist das Dreiwegeventil 15 in einer weiteren Stellung, welche mit Bezugszeichen 19 gekennzeichnet ist, mit der Atmosphäre verbunden. Auf der gegenüberliegenden Seite ist das Vakuumventil 15 mit dem Formhohlraum 7 verbunden. Am Dreiwegeventil 15 ist des Weiteren ein Drucksensor 20 angeordnet, über den der Formhohlraumdruck pᵥ gemessen werden kann. Der gemessene Formhohlraumdruck pᵥ wird gemeinsam mit dem Schmelzendruck pᵢ als Eingangssignal der Regel- bzw. Steuereinrichtung 6 zugeführt, in welcher in Abhängigkeit der empfangenen Signale Stellsignale zur Einstellung des Hydraulikventils 5 bzw. des Hydraulikzylinders 4 generiert werden, um die Zustellgeschwindigkeit der beweglichen Formhälfte 3 zu beeinflussen. Über Stellsignale der Regel- bzw. Steuereinrichtung 6 kann außerdem das Dreiwegeventil 15 geschaltet werden. Darüber hinaus wird auch die Bewegung des Gießkolbens 9 über Stellsignale der Regel- bzw. Steuereinrichtung 6 eingestellt.

Während der Zustellbewegung nähert sich die bewegliche Formhälfte 3 an die stationäre Formhälfte 2 an. An der Stirnseite der beweglichen Formhälfte 3 ist eine als Dichtschnur ausgebildete, umlaufende Dichtung 21 angeordnet, die über die Stirnseite der beweglichen Formhälfte 3 übersteht. Sobald die Dichtschnur 21 auf Kontakt zur gegenüberliegenden Stirnseite der stationären Formhälfte 2 gelangt, ist ein zusätzliches Luftvolumen im Formhohlraum 7 eingeschlossen. Der Überstand der Dichtschnur 21 über die Stirnseite der beweglichen Formhälfte 3 ist mit dem Maß b gekennzeichnet, dementsprechend gelangt die Dichtschnur 21 auf Kontakt zur Stirnseite der stationären Formhälfte 2, sobald der Abstand zwischen den Formhälften das Maß b unterschreitet.

Fig. 2 zeigt das Dreiwegeventil 15 während des Zustellvorgangs der beweglichen Formhälfte 3, Fig. 3 das Dreiwegeventil in einer mit der Evakuierungseinrichtung verbundenen Position. Bis zum Kontakt zwischen der Dichtschnur 21 und der zugewandten Stirnseite der stationären Formhälfte 2 erfolgt der Zustellvorgang mit hoher Geschwindigkeit. Das Dreiwegeventil 15 umfasst drei Einzelventile 15a, 15b, 15c, von denen das Einzelventil 15a gemeinsam mit dem Einzelventil 15c die Verbindung zwischen dem Formhohlraum 7 und der Atmosphäre 19 und das Einzelventil 15b in Verbindung mit dem Einzelventil 15c die Strömungsverbindung zwischen dem Formhohlraum 7 und der Evakuierungseinrichtung 16 steuert. Während der Zustellbewegung der beweglichen Formhälfte ist das Einzelventil 15b abgeschaltet, so dass keine Strömungsverbindung zwischen dem Formhohlraum 7 und der Evakuierungseinrichtung 16 besteht. Das Einzelventil 15a ist in der Weise geschaltet, dass eine Strömungsverbindung zwischen der Atmosphäre 19 und einem dem Formhohlraum 7 abgewandten Bereich des Einzelventils 15c besteht. Das Einzelventil 15c befindet sich in der geschlossenen Position.

Mit dem Erreichen des Kontaktes zwischen der Dichtschnur 21 und der zugewandten Stirnseite der stationären Formhälfte 2 wird das Einzelventil 15c geöffnet, zugleich wird auch das Einzelventil 15b in Öffnungsposition verstellt, so dass der Formhohlraum 7 mit der Evakuierungseinrichtung 16 verbunden ist. Über den Drucksensor 20 wird der aktuell im Formhohlraum 7 herrschende Druck gemessen. In Abhängigkeit der Höhe des ermittelten Drucks erfolgt eine Einstellung der Zustellgeschwindigkeit der beweglichen Formhälfte 3 durch Stellsignale der Regel- bzw. Steuereinrichtung 6. Die Einstellung erfolgt in der Weise, dass der Differenzdruck Δp zwischen dem gemessenen Formhohlraumdruck pᵥ und dem Schmelzendruck pᵢ, welcher ebenfalls gemessen wird, ein bestimmtes Maß nicht überschreitet. Die Einstellung erfolgt insbesondere in der Weise, dass der Formhohlraumdruck pᵥ immer kleiner ist als der Schmelzendruck pᵢ, wodurch sichergestellt ist, dass das eingeschlossene Gasvolumen im Formhohlraum 7 über die offene Verbindung über die Gießkammer 8 und das Ansaugrohr 10 nicht in die Schmelze 11 im Warmhalteofen 12 gelangen kann. Auf diese Weise werden Turbulenzen und Gaseinschlüsse in der Schmelze 11 vermieden.

Zusätzlich zu einer Anpassung der Zustellgeschwindigkeit der beweglichen Formhälfte 3 erfolgt die Evakuierung des Gasvolumens über die Evakuierungseinrichtung 16.

Während des Zustellvorganges der beweglichen Formhälfte 3 bleibt bis zum Kontakt zwischen den Stirnseiten der beiden Formhälften der Gießkolben 9 in seiner in Fig. 1 dargestellten, zurückgezogenen Position, in der ein durchgehender Strömungskontakt zwischen dem Formhohlraum 7 über die Gießkammer 8 und das Ansaugrohr 10 und der Metallschmelze 11 im Warmhalteofen 12 besteht. Um das Einleiten von Gas in die Schmelze 11 während des Zustellvorganges zu verhindern, erfolgt die vorbeschriebene Regelung bzw. Steuerung.

Nachdem der Zustellvorgang abgeschlossen ist, kann über die Verbindung des Formhohlraums 7 mit der Evakuierungseinrichtung 16 ein Unterdruck erzeugt werden, welcher Schmelze 11 über das Ansaugrohr 10 in die Gießkammer 8 fördert. Anschließend wird die Schmelze in der Gießkammer 8 durch eine Vorwärtsbewegung des Gießkolbens 9 in den Formhohlraum 7 gefördert.

## Patentansprüche

1. Verfahren zur Einstellung des Formhohlraumdrucks (pᵥ) in einem zwischen einer stationären Formhälfte (2) und einer beweglichen Formhälfte (3) gebildeten Formhohlraum (7) einer Vakuum-Druckgießmaschine (1), wobei zu Beginn des Gießprozesses die bewegliche Formhälfte (3) mithilfe einer Stelleinrichtung auf die stationäre Formhälfte (2) zubewegt wird und dabei der Formhohlraumdruck (pᵥ) ermittelt und als Funktion des Differenzdrucks (Δp) von Formhohlraumdruck (pᵥ) und einem Schmelzengegendruck (pᵢ) der Metallschmelze (11) auf einen zulässigen Wert eingestellt wird, indem über die Einstellung der Stelleinrichtung der Formhohlraumdruck (pᵥ) so reguliert wird, dass ein Übersteigen des Schmelzengegendrucks (pᵢ) verhindert wird, wobei der Schmelzengegendruck (pᵢ) sich aus dem hydrostatischen Druck zwischen der Mündung eines Ansaugrohrs (10), welches in die Metallschmelze (11) eintaucht, und dem Niveau (14) der Metallschmelze (11) im Warmhalteofen (12) bemisst und der auf der Metallschmelze (11) lastende Druck hinzukommt.

2. Verfahren nach Anspruch 1,
**dadurch gekennzeichnet,**
**dass** die Einstellung des Formhohlraumdrucks (pᵥ) in einem geschlossenen Regelkreis erfolgt.

3. Verfahren nach Anspruch 1 oder 2,
**dadurch gekennzeichnet,**
**dass** die Einstellung des Formhohlraumdrucks (pᵥ) mit dem Anliegen einer Formhälfte (2, 3) an einer Dichtung (21) beginnt, die an der anderen Formhälfte (2, 3) angeordnet ist.

4. Verfahren nach einem der Ansprüche 1 bis 3,
**dadurch gekennzeichnet,**
**dass** die Zustellgeschwindigkeit der beweglichen Formhälfte (3) verändert wird.

5. Verfahren nach einem der Ansprüche 1 bis 4,
**dadurch gekennzeichnet,**
**dass** das am Formhohlraum (7) angeordnete Druckventil (15) während der Druckregulierung in Öffnungsstellung versetzt ist.

6. Verfahren nach einem der Ansprüche 1 bis 5,
**dadurch gekennzeichnet,**
**dass** das am Formhohlraum (7) angeordnete Druckventil (15) während der Druckregulierung mit der Evakuierungseinrichtung (16) verbunden ist.

## Claims

1. Method for setting the mould cavity pressure (pᵥ) in a mould cavity (7), formed between a stationary mould half (2) and a movable mould half (3), of a vacuum diecasting machine (1), wherein, at the beginning of the casting process, the movable mould half (3) is moved towards the stationary mould half (2) with the aid of an adjusting device, and the mould cavity pressure (pᵥ) is thereby determined and, as a function of the difference in pressure (Δp) between the mould cavity pressure (pᵥ) and a melt counterpressure (pᵢ) of the molten metal (11), is set to an admissible value, in that the mould cavity pressure (pᵥ) is regulated by means of the setting of the adjusting device in such a way that exceeding of the melt counterpressure (pᵢ) is prevented, the melt counterpressure (pᵢ) being calculated from the hydrostatic pressure between the mouth of an intake tube (10), which dips into the molten metal (11), and the level (14) of the molten metal (11) in the holding furnace (12), and added to which is the pressure weighing on the molten metal (11).

2. Method according to Claim 1, **characterized in that** the setting of the mould cavity pressure (pᵥ) takes place in a closed-loop control circuit.

3. Method according to Claim 1 or 2, **characterized in that** the setting of the mould cavity pressure (pᵥ) begins with the abutting of one mould half (2, 3) against a seal (21) that is arranged on the other mould half (2, 3).

4. Method according to one of Claims 1 to 3, **characterized in that** the infeed rate of the movable mould half (3) is varied.

5. Method according to one of Claims 1 to 4, **characterized in that** the pressure valve (15) arranged on the mould cavity (7) is set in the opening position during the pressure regulation.

6. Method according to one of Claims 1 to 5, **characterized in that** the pressure valve (15) arranged on the mould cavity (7) is connected to the evacuating device (16) during the pressure regulation.

## Revendications

1. Procédé d'ajustage de la pression de la cavité de moule (pᵥ) dans une cavité de moule (7) d'une machine à couler sous dépression (1), formée entre une moitié de moule stationnaire (2) et une moitié de moule mobile (3), la moitié de moule mobile (3), au début du processus de coulée, étant approchée de la moitié de moule stationnaire (2) à l'aide d'un dispositif de réglage et la pression de la cavité de moule (pᵥ) étant alors détectée et étant ajustée à une valeur admissible en fonction de la pression différentielle (Δp) de la pression de la cavité de moule (pᵥ) et d'une contre-pression de matière en fusion (pᵢ) du métal en fusion (11), en régulant la pression de la cavité de moule (pᵥ) par ajustement du dispositif de réglage de manière à empêcher une augmentation excessive de la contre-pression de matière en fusion (pᵢ), la contre-pression de matière en fusion (pᵢ) étant mesurée à partir de la pression hydrostatique entre l'embouchure d'un tuyau d'aspiration (10) qui plonge dans le métal en fusion (11) et le niveau (14) du métal en fusion (11) dans le four de maintien à température (12) et la pression appliquée au métal en fusion (11) s'y ajoutant.

2. Procédé selon la revendication 1,
**caractérisé en ce que**
l'ajustement de la pression de la cavité de moule (pᵥ) _s'effectue dans un circuit de réglage fermé.

3. Procédé selon la revendication 1 ou 2,
**caractérisé en ce que**
l'ajustement de la pression de la cavité de moule (pᵥ) commence avec l'application d'une moitié de moule (2, 3) contre un joint d'étanchéité (21) qui est disposé au niveau de l'autre moitié de moule (2, 3).

4. Procédé selon l'une quelconque des revendications 1 à 3,
**caractérisé en ce que**
la vitesse de rapprochement de la moitié de moule mobile (3) est modifiée.

5. Procédé selon l'une quelconque des revendications 1 à 4,
**caractérisé en ce que**
la soupape de pression (15) disposée au niveau de la cavité de moule (7) est décalée dans la position d'ouverture pendant la régulation de la pression.

6. Procédé selon l'une quelconque des revendications 1 à 5,
**caractérisé en ce que**
la soupape de pression (15) disposée au niveau de la cavité de moule (7) est connectée au dispositif d'évacuation (16) pendant la régulation de la pression.
